# EUROPÄISCHE PATENTSCHRIFT

(11) **EP 3 220 796 B1**
(45) Veröffentlichungstag und Bekanntmachung des Hinweises auf die Patenterteilung: **17.10.2018**
(21) Anmeldenummer: 15787220.1
(22) Anmeldetag: 30.10.2015
(51) Int. Cl.: A47L 15/50

(54) **SPÜLGUTAUFNAHME UND HAUSHALTSGESCHIRRSPÜLMASCHINE**
RACK AND DOMESTIC DISHWASHER
COMPARTIMENT DE RANGEMENT D'ARTICLES À LAVER ET LAVE-VAISSELLE MÉNAGER

(30) Priorität: 17.11.2014 DE 102014223373
(43) Veröffentlichungstag der Anmeldung: 27.09.2017
(73) Patentinhaber: BSH Hausgeräte GmbH, 81739 München (DE)
(72) Erfinder: ISBILEN, Ersin, 89415 Lauingen (DE)
(86) Internationale Anmeldenummer: PCT/EP2015/075219
(87) Internationale Veröffentlichungsnummer: WO 2016/078892

(56) Entgegenhaltungen:
- EP-A2- 2 494 908
- WO-A1-03/055375
- WO-A1-2014/048235
- DE-A1-102006 055 352
- US-A1- 2010 314 977

## Beschreibung

Die Erfindung betrifft eine Spülgutaufnahme für eine Haushaltsgeschirrspülmaschine. Ferner betrifft die Erfindung eine Haushaltsgeschirrspülmaschine.

Je nach zu spülendem Spülgut kann es vorteilhaft sein, ein Beladungsvolumen einer Spülgutaufnahme zu verändern. Beispielsweise kann es je nach Beladung eines Oberkorbs vorkommen, dass mehr Raum oberhalb des Oberkorbs zur Verfügung steht, als beispielsweise von einer vorhandenen Besteckschublade benötigt wird.

Die Druckschrift DE 10 2008 062 761 B3 offenbart eine Besteckschublade für eine Geschirrspülmaschine, welche mehrere an einem Rahmen bewegbar angeordnete Einsätze aufweist, auf denen zu spülende Geschirrteile ablegbar sind. Einer der Einsätze ist horizontal verschiebbar an dem Rahmen angeordnet und mindestens ein weiterer Einsatz ist vertikal verschiebbar an dem Rahmen angeordnet.

Die Druckschrift EP 2 494 908 A2 offenbart eine Geschirrspülmaschine mit einem in einem oberen Bereich eines Spülbehälters angeordneten Oberkorb zur Aufnahme von Spülgut, wobei der Oberkorb eine Bodenwand und eine diese umgrenzende, nach oben abstehende Seitenwand enthält, wobei der Oberkorb einen feststehenden ersten Teilbereich und einen zwischen mindestens zwei Positionen relativ zu dem ersten Teilbereich bewegbaren zweiten Teilbereich aufweist, wobei der zweite Teilbereich in allen Positionen wenigstens einen Abschnitt der Bodenwand bildet und wobei für unterschiedliche Positionen der Abschnitt unterschiedliche Höhenlagen in Bezug auf den Teil der Bodenwand des ersten Teilbereichs einnimmt und für zumindest eine Position der Abschnitt eine Höhenlage oberhalb der Höhenlage des Teils der Bodenwand des ersten Teilbereiches einnimmt.
Vor diesem Hintergrund besteht eine Aufgabe der vorliegenden Erfindung darin, eine verbesserte Spülgutaufnahme sowie ein verbessertes Haushaltsgerät bereitzustellen.

Demgemäß wird eine Spülgutaufnahme für eine Haushaltsgeschirrspülmaschine mit einem Rahmen und einem zur Vergrößerung eines Beladungsvolumens der Spülgutaufnahme ausklappbaren Boden vorgeschlagen, wobei der Boden zumindest einen ersten Abschnitt, der mittels zumindest eines ersten Gelenks an einer ersten Seite des Rahmens angelenkt ist, und einen zweiten Abschnitt aufweist, der mittels zumindest eines zweiten Gelenks an dem ersten Abschnitt angelenkt ist und mittels zumindest eines dritten Gelenks an einer der ersten Seite gegenüberliegenden zweiten Seite des Rahmens angelenkt ist, wobei zumindest einer der Abschnitte dazu eingerichtet ist, seine Länge zwischen seinen jeweiligen Gelenken zu ändern.

Insbesondere ermöglichen die vorgesehenen Gelenke den Boden mittels Verschwenken oder Klappen der Gelenke zum Beispiel nach unten abzusenken und dadurch die Spülgutaufnahme in ihrem Beladungsvolumen zu vergrößern. Der zumindest eine in seiner Längenrichtung änderbare Abschnitt ermöglicht es, dass sich der Boden bei dem Verschwenken der Gelenke, in seiner Länge anpassen kann.

Der Boden der Spülgutaufnahme kann nicht nur ausgeklappt, sondern auch wieder eingeklappt werden. Dabei können insbesondere der erste Abschnitt und der zweite Abschnitt übereinander angeordnet sein, das heißt der erste Abschnitt und der zweite Abschnitt liegen bei einer Verwendung der Spülgutaufnahme in einer Haushaltsgeschirrspülmaschine in der vertikalen Richtung übereinander. Ferner können die Gelenke beispielsweise als Scharniergelenke ausgebildet sein. Des Weiteren können die Gelenke um einen Bereich von 0° bis 180°, bevorzugt von 0° bis 270°, noch bevorzugter von 0° bis 360°, verschwenkbar sein.

Ein Abschnitt kann insbesondere als ein längliches und/oder als ein flächiges Element ausgebildet sein. Beispielsweise kann der Abschnitt ein Stab, ein Draht oder eine Platte sein. Der Abschnitt kann ferner eine gitterartige oder netzartige Struktur aufweisen. Bevorzugt kann der Abschnitt aus Kunststoff und/oder Metall hergestellt sein.

Gemäß einer Ausführungsform weist der zumindest eine Abschnitt zumindest zwei teleskopartig ineinander schiebbare Elemente auf.

Ineinander teleskopartig verschiebbare Elemente erlauben auf einfache Art und Weise eine Länge eines Abschnitts zu verändern.

Gemäß einer weiteren Ausführungsform ist der Boden zumindest zwischen einem ersten Zustand und einem zweiten Zustand mittels Verschwenken der Abschnitte überführbar, wobei der Boden bei einer Verwendung der Spülgutaufnahme in der Haushaltsgeschirrspülmaschine in dem ersten Zustand parallel zu einer Einschubebene ist, die durch eine Einschubrichtung der Spülgutaufnahme in die Haushaltsgeschirrspülmaschine und einer Breitenrichtung der Haushaltsgeschirrspülmaschine aufgespannt ist, und wobei der Boden bei einer Verwendung der Spülgutaufnahme in der Haushaltsgeschirrspülmaschine in dem zweiten Zustand zumindest abschnittsweise schräg zu der Einschubebene ist.

Unter dem ersten Zustand wird insbesondere ein Zustand verstanden, bei dem ein Beladungsvolumen nicht durch Ausklappen vergrößert ist. Mit anderen Worten entspricht der erste Zustand dem Normalzustand der Spülgutaufnahme. In dem ersten Zustand verläuft der Boden bei einer Verwendung der Spülgutaufnahme in der Haushaltsgeschirrspülmaschine im Wesentlichen parallel zu der Einschubebene, in der die Spülgutaufnahme eingeschoben wird. Das heißt, horizontal beziehungsweise parallel zu einem Boden oder einer Decke der Haushaltsgeschirrspülmaschine. In dem zweiten Zustand wird der Boden der Spülgutaufnahme durch Verschwenken des ersten und zweiten Abschnitts zueinander in einer vertikalen ausgeklappt. Dies erlaubt, dass das Beladungsvolumen der Spülgutaufnahme vergrößert wird. Dabei kann beispielsweise zumindest ein Abschnitt der Haushaltsgeschirrspülmaschine schräg zu der Einschubebene verlaufen.

Gemäß einer weiteren Ausführungsform weist der Boden zumindest einen dritten Abschnitt auf, der mittels zumindest eines vierten Gelenks an einem der zumindest zwei Abschnitte des Bodens angelenkt ist.

Durch einen dritten Abschnitt wird eine Variabilität der Spülgutaufnahme vergrößert.

Gemäß einer weiteren Ausführungsform weist der Boden insgesamt fünf Abschnitte auf, die jeweils mittels Gelenken aneinander angelenkt sind.

Mittels fünf Abschnitten kann eine Variabilität der Spülgutaufnahme weiter erhöht werden. Insbesondere kann eine Anzahl der möglichen Zustände der Spülgutaufnahme mit unterschiedlichen Beladungsvolumen erhöht werden.

Gemäß einer weiteren Ausführungsform ist ein erster Abschnitt der fünf Abschnitte mittels eines ersten Gelenks an der ersten Seite der Spülgutaufnahme angelenkt, ein zweiter Abschnitt ist mittels eines zweiten Gelenks an der zweiten Seite der Spülgutaufnahme angelenkt, ein dritter Abschnitt ist mittels eines dritten Gelenks an dem ersten Abschnitt angelenkt, ein vierter Abschnitt ist mittels eines vierten Gelenks an dem dritten Abschnitt angelenkt, und ein fünfter Abschnitt ist mittels eines fünften Gelenks an dem vierten Abschnitt und mittels eines sechsten Gelenks an dem zweiten Abschnitt angelenkt.

Insbesondere können der erste und dritte Abschnitt gleich lang sein. Ferner können der zweite und fünfte Abschnitt gleich lang sein. Bevorzugt können der erste, zweite, dritte und fünfte Abschnitt gleich lang sein.

Gemäß einer weiteren Ausführungsform ist die Spülgutaufnahme ferner in einen dritten Zustand überführbar, wobei der Boden bei einer Verwendung der Spülgutaufnahme in der Haushaltsgeschirrspülmaschine in dem dritten Zustand zumindest abschnittsweise parallel zu der Einschubebene ist und das Beladungsvolumen in dem dritten Zustand größer ist als das Beladungsvolumen in dem ersten und zweiten Zustand.

Beispielsweise hat der dritte Zustand den Vorteil, dass eine ebene Fläche in der zur Vergrößerung des Beladungsvolumens ausgeklappten Spülgutaufnahme bereitgestellt werden kann.

Gemäß einer weiteren Ausführungsform ist der Boden in dem dritten Zustand über eine gesamte Projektionsfläche des Rahmens auf die Einschubebene parallel zu der Einschubebene.

Insbesondere kann der dritte Zustand eine ebene Fläche bereitstellen, die der Fläche der von dem Rahmen umspannten Fläche entspricht. Dadurch kann beispielsweise eine Besteckschublade in einen Oberkorb oder Unterkorb verwandelt werden.

Gemäß einer weiteren Ausführungsform weist die Spülgutaufnahme eine Arretiervorrichtung auf, die dazu eingerichtet ist, die Spülgutaufnahme zumindest in dem ersten Zustand zu arretieren und/oder aus dem ersten Zustand in den zweiten und/oder dritten Zustand freizugeben.

Die Arretiervorrichtung hat den Vorteil, dass die Spülgutaufnahme in einem Zustand gehalten werden kann. Dadurch kann sie insbesondere aus der Haushaltsgeschirrspülmaschine heraus verlagert werden, ohne dass sich der Zustand der Spülgutaufnahme ändert.

Gemäß einer weiteren Ausführungsform arretiert die Arretiervorrichtung, um die Spülgutaufnahme in dem ersten Zustand zu arretieren, zumindest einen Abschnitt des Bodens und/oder zumindest ein Gelenk.

Beispielsweise kann die Arretiervorrichtung einen Abschnitt des Bodens festklemmen und/oder einen Bewegungsradius eines Gelenks einschränken.

Gemäß einer weiteren Ausführungsform ist die Arretiervorrichtung ferner dazu eingerichtet, in einer ersten Position einen ersten Abschnitt des Bodens zu arretieren und in einer zweiten Position den ersten und einen zweiten Abschnitt des Bodens zu arretieren.

Beispielsweise kann so ein stufenweises Ausklappen der Spülgutaufnahme ermöglicht werden.

Gemäß einer weiteren Ausführungsform weist die Arretiervorrichtung zumindest zwei Teile auf, wobei der erste Teil der Arretiervorrichtung an der ersten Seite des Rahmens angeordnet ist und dazu eingerichtet ist, einen an der ersten Seite des Rahmens angelenkten Abschnitt des Bodens zu arretieren, und der zweite Teil der Arretiervorrichtung an der zweiten Seite des Rahmens angeordnet ist und dazu eingerichtet ist, einen an der zweite Seite des Rahmens angelenkten Abschnitt des Bodens zu arretieren.

Gemäß einer weiteren Ausführungsform arretieren die zwei Teile der Arretiervorrichtung unabhängig voneinander einen Abschnitt des Bodens.

Insbesondere kann so ermöglicht werden, dass die Seiten der Spülgutaufnahme unabhängig voneinander ausgeklappt werden können.

Gemäß einer weiteren Ausführungsform weist der Boden zumindest zwei weitere Abschnitte auf, wobei einer der zumindest zwei weiteren Abschnitte an einer dritten Seite des Rahmens mittels zumindest eines weiteren Gelenks angelenkt ist und ein zweiter Abschnitt der zumindest zwei weiteren Abschnitte an einer vierten Seite des Rahmens mittels zumindest eines weiteren Gelenks angelenkt ist, wobei die dritte Seite senkrecht zu der ersten Seite ist und die vierte Seite der dritten Seite gegenüberliegt.

Insbesondere kann damit erreicht werden, dass die Spülgutaufnahme an allen vier Seiten ausgeklappt werden kann. Beispielsweise kann so eine Spülgutaufnahme bereitgestellt werden, die bei einer Verwendung in einer Haushaltsgeschirrspülmaschine sowohl seitlich als auch vorn oder hinten ausklappbar ist.

Gemäß einer weiteren Ausführungsform ist die Spülgutaufnahme als eine Besteckschublade ausgebildet.

Ferner wird eine Haushaltsgeschirrspülmaschine mit zumindest einer voranstehend beschriebenen Spülgutaufnahme vorgeschlagen.

Es sei angemerkt, dass vorliegend die Bezeichnungen "erster", "zweiter", und so weiter Abschnitt beziehungsweise "erstes", "zweites", und so weiter Gelenk verwendet werden. Dies dient jedoch lediglich der besseren Unterscheidung. Eine Änderung der Bezeichnung von beispielsweise "vierte" in "zweite", ist bei Bedarf jederzeit möglich.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigen
- Fig. 1: eine schematische Ansicht einer Haushaltsgeschirrspülmaschine;
- Fig. 2 und Fig. 3: schematische Schnittansichten durch eine Spülgutaufnahme gemäß einer Ausführungsform in einem ersten und einem zweiten Zustand;
- Fig. 4: eine schematische Schnittansicht durch eine Spülgutaufnahme gemäß einer weiteren Ausführungsform;
- Fig. 5A bis Fig. 5D: schematische Schnittansichten durch eine Spülgutaufnahme gemäß der weiteren Ausführungsform in verschiedenen Zuständen;
- Fig. 6: eine perspektivische schematische Ansicht der Spülgutaufnahme gemäß der weiteren Ausführungsform; und
- Fig. 7: eine perspektivische schematische Ansicht einer Spülgutaufnahme gemäß noch einer weiteren Ausführungsform.

In den Figuren sind gleiche oder funktionsgleiche Elemente mit denselben Bezugszeichen versehen worden, sofern nichts anderes angegeben ist.

Fig. 1 zeigt eine schematische perspektivische Ansicht einer Haushaltsgeschirrspülmaschine 1. Die Haushaltsgeschirrspülmaschine 1 weist einen Korpus 2 auf, der durch eine Tür 3 wasserdicht verschließbar ist.

Der Korpus 2 ist vorzugsweise quaderförmig. Insbesondere ist der Korpus 2 aus einem Stahlblech gefertigt. Alternativ kann der Korpus 2 zumindest abschnittsweise aus einem Kunststoffmaterial gefertigt sein. Der Korpus 2 und die Tür 3 können eine Spülkammer 4 zum Spülen von Spülgut bilden. Der Korpus 2 kann im Inneren eines Gehäuses der Haushaltsgeschirrspülmaschine 1 angeordnet sein. Die Tür 3 ist in Fig. 1 in ihrer geöffneten Stellung dargestellt. Durch ein Schwenken um eine an einem unteren Ende der Tür 3 vorgesehene Schwenkachse kann die Tür 3 geschlossen oder geöffnet werden.

Der Korpus 2 weist einen Boden 5, eine dem Boden 5 gegenüberliegend angeordnete Decke 6, eine der Tür 3 gegenüberliegend angeordnete Rückwand 7 und zwei einander gegenüberliegend angeordnete Seitenwände 8, 9 auf. Der Boden 5, die Decke 6, die Rückwand 7 und die Seitenwände 8, 9 können beispielsweise aus einem Edelstahlblech gefertigt sein.

Die Haushaltsgeschirrspülmaschine 1 weist weiterhin zumindest eine Spülgutaufnahme 10 auf. Insbesondere können mehrere Spülgutaufnahmen 10 vorgesehen sein, wobei jeweils eine der mehreren Spülgutaufnahmen 10 ein Unterkorb oder ein Oberkorb der Haushaltsgeschirrspülmaschine 1 ist. Die Spülgutaufnahme kann auch eine Besteckschublade sein.

Die mehreren Spülgutaufnahmen 10 sind vorzugsweise übereinander in dem Korpus 2 angeordnet. Insbesondere ist jeder Spülgutaufnahme 10 eine Führungseinrichtung 11 zugeordnet. Mit Hilfe der Führungseinrichtung 11 ist die jeweilige Spülgutaufnahme 10 in den Korpus 2 hinein (Einschubrichtung E) oder aus diesem heraus verlagerbar. Dabei führt eine jeweilige Führungseinrichtung 11 die jeweilige Spülgutaufnahme 10 in einer jeweiligen Einschubebene S. Die jeweilige Einschubebene S wird durch die Einschubrichtung E und die Breitenrichtung B der Haushaltsgeschirrspülmaschine aufgespannt und eine Lage der jeweiligen Führungseinrichtung 11 in einer Höhenrichtung H der Haushaltsgeschirrspülmaschine 1 bestimmt die Position der jeweiligen Einschubebene S in der Höhenrichtung H.

Fig. 2 zeigt eine schematische Schnittansicht durch eine Spülgutaufnahme 10 in einem ersten Zustand. Die Spülgutaufnahme 10 weist einen Rahmen 12 und einen Boden 13 auf. Der Rahmen 12 kann eine rechteckige Form haben und vier Seiten aufweisen. In der Fig. 2 ist eine erste Seite 16 und eine zweite Seite 20 des Rahmens 12 gezeigt. An der ersten Seite 16 ist ein erster Abschnitt 14 des Bodens 13 mittels eines ersten Gelenks 15 angelenkt. Wie in der Fig. 2 gezeigt, kann eine Seite 16 beziehungsweise können mehrere Seiten der Spülgutaufnahme L-förmig ausgestaltet sein.

An der zweiten Seite 20 des Rahmens 12 ist ein zweiter Abschnitt 18 mittels eines zweiten Gelenks 19 angelenkt. Der erste Abschnitt 14 und der zweite Abschnitt 18 sind mittels eines dritten Gelenks 17 miteinander verbunden. Bei der in der Fig. 2 gezeigten Ausführungsform der Spülgutaufnahme10 ist der zweite Abschnitt 18 dazu eingerichtet, in seiner Länge L veränderbar zu sein. Hierzu hat der zweite Abschnitt 18 zwei Elemente 18a, 18b, die teleskopartig ineinander schiebbar sind.

Befindet sich die Spülgutaufnahme 10 in dem ersten Zustand, so verläuft der zweite Abschnitt 18 des Bodens parallel zu einer Einschubebene S der Spülgutaufnahme. Mit anderen Worten ist der zweite Abschnitt 18 des Bodens 13 bei einer Verwendung der Spülgutaufnahme 10 in der Haushaltsgeschirrspülmaschine 1 parallel zu dem Boden 5 oder der Decke 6 der Haushaltsgeschirrspülmaschine 1. Mittels einer Arretiervorrichtung 29 (Fig. 6) kann die Spülgutaufnahme 10 in dem ersten Zustand arretiert werden. Durch Lösen der Arretiervorrichtung 29 (Fig. 6) kann der Boden 13 der Spülgutaufnahme 10 ausgeklappt werden, wodurch die Spülgutaufnahme 10 in den in der Fig. 3 gezeigten zweiten Zustand überführt wird. Insbesondere kann das Ausklappen unter Zuhilfenahme der Schwerkraft erfolgen.

Die Fig. 3 zeigt die Spülgutaufnahme 10 aus der Fig. 2 in einem zweiten Zustand. Während des Übergangs der Spülgutaufnahme 10 zwischen dem ersten und zweiten Zustand ändert der zweite Abschnitt 18 seine Länge L. In dem zweiten Zustand verläuft der zweite Abschnitt 18 schräg zu der Einschubebene S. Dadurch wird das Beladungsvolumen der Spülgutaufnahme vergrößert.

Fig. 4 zeigt eine schematische Schnittansicht einer Spülgutaufnahme 10' gemäß einer weiteren Ausführungsform. Die in der Fig. 4 gezeigte Spülgutaufnahme 10' weist insgesamt fünf Abschnitte auf, die den Boden 13 bilden. Dabei ist ein erster Abschnitt 14 mittels eines ersten Gelenks 15 an der ersten Seite 16 der Spülgutaufnahme 10' angelenkt. Ein zweiter Abschnitt 18 ist mittels eines zweiten Gelenks 19 an der zweiten Seite 20 der Spülgutaufnahme 10' angelenkt. Ein dritter Abschnitt 21 ist mittels eines dritten Gelenks 17 an dem ersten Abschnitt 14 angelenkt. Der erste und der dritte Abschnitt 14, 21 können insbesondere gleich lang sein.

Mittels eines vierten Gelenks 22 ist ein vierter Abschnitt 25 an dem dritten Abschnitt 21 angelenkt. Insbesondere kann der vierte Abschnitt 25 in seiner Länge veränderbar sein. Mittels eines fünften Gelenks 23 ist ein fünfter Abschnitt 26 an dem vierten Abschnitt 25 verbunden. Der fünfte Abschnitt 26 ist mittels eines sechsten Gelenks 24 an dem zweiten Abschnitt 18 verbunden. Insbesondere können der zweite und der fünfte Abschnitt 18, 26 gleich lang sein.

Die Spülgutaufnahme 10' ist in der Fig. 4 in einem ersten Zustand dargestellt, in dem der Boden parallel zu der Einschubebene S ist. Insbesondere können in dem ersten Zustand alle Abschnitte 14, 18, 21, 25, 26 parallel zu der Einschubebene S sein. Dies bedeute, dass die Abschnitte teilweise in der Höhenrichtung H der Haushaltsgeschirrspülmaschine übereinander angeordnet sind.

In den Fig. 5A bis Fig. 5D sind verschiedene weitere Zustände der Spülgutaufnahme 10' aus der Fig. 4 dargestellt. Um die Spülgutaufnahme 10' aus dem ersten Zustand, der in der Fig. 4 dargestellt ist, in die in den Fig. 5A bis Fig. 5D dargestellten weiteren Zustände zu überführen, werden entweder ein Abschnitt oder mehrere Abschnitte des Bodens 13 ausgeklappt. Durch das Ausklappen wird ein Beladungsvolumen der Spülgutaufnahme 10' vergrößert.

In der Fig. 5A ist jeweils ein Abschnitt 21, 26 auf der ersten und zweiten Seite 16, 20 der Spülgutaufnahme 10' ausgeklappt. Das heißt, der dritte 21 und fünfte Abschnitt 26 des Bodens 13 verlaufen in einer vertikalen Richtung beziehungsweise in der Höhenrichtung H der Haushaltsgeschirrspülmaschine 1. Insbesondere hat in diesem Zustand der in seiner Länge veränderbare Abschnitt 25 seine kürzeste Länge L. Die gestrichelte Linie in der Fig. 5A zeigt den Verlauf des in seiner Länge veränderbaren vierten Abschnitts 25 in dem ersten Zustand.

Fig. 5B und Fig. 5C zeigen Zustände in den zumindest ein Abschnitt des Bodens 13 schräg zu der Einschubebene S verläuft. Fig. 5B zeigt einen Zustand, in welchem der erste und dritte Abschnitt 14 und 21 an der ersten Seite 16 übereinander liegen, während an der Seiten Seite 20 der fünfte Abschnitt 26 nach unten geklappt ist. Dieser Zustand kann ausgehend von dem ersten Zustand (Fig. 4) durch Verschwenken des sechsten Gelenks 24 erreicht werden. Analog kann die Spülgutaufnahme 10' durch Verschwenken des zweiten Gelenks 17 in ein zu dem in der Fig. 5B dargestellten Zustand gespiegelten Zustand gebracht werden. Fig. 5C zeigt einen Zustand, in welchem sowohl der erste als auch der dritte Abschnitt 14 und 21 an der ersten Seite 16 ausgeklappt sind, während an der zweiten Seite 20 der fünfte Abschnitt 26 nach unten geklappt ist. Dieser Zustand kann ausgehend von dem Zustand aus Fig. 5B durch Verschwenken des ersten und dritten Gelenks 15, 17 erreicht werden. Analog kann die Spülgutaufnahme 10' in einen zu dem in der Fig. 5C dargestellten Zustand gespiegelten Zustand gebracht werden.

Fig. 5D zeigt einen weiteren Zustand der Spülgutaufnahme 10'. Bei dem in der Fig. 5D gezeigten Zustand verläuft der vierte Abschnitt 25 des Bodens 13 parallel zu der Einschubebene S und der erste, zweite, dritte und fünfte Abschnitt 14, 18, 21, 26 verlaufen senkrecht, das heißt in der Höhenrichtung der Haushaltsgeschirrspülmaschine 1, zu der Einschubebene S. Das heißt, der vierte Abschnitt 25 verläuft über die gesamte Projektionsfläche des Rahmens 12 parallel zu der Einschubebene S.

Fig. 6 zeigt eine perspektivische schematische Ansicht der Spülgutaufnahme 10' nach Fig. 4. Dabei befindet sich die Spülgutaufnahme 10' in einem zu dem in der Fig. 5B gezeigten Zustand gespiegelten Zustand. In diesem Zustand verläuft der vierte Abschnitt 25 schräg zu der Einschubebene S der Spülgutaufnahme 10'. Um die Spülgutaufnahme 10' von dem einen Zustand in den anderen Zustand zu überführen, weist die Spülgutaufnahme 10' eine Arretiervorrichtung 29 auf.

Die Arretiervorrichtung 29 umfasst zwei Teile 29a, 29b, die jeweils an einer Seite 16, 20 der Spülgutaufnahme 10' angeordnet sind. Jeder Teil 29a, 29b der Arretiervorrichtung 29 ist dazu eingerichtet, zumindest einen ersten und/oder zweiten Abschnitt 14, 21 beziehungsweise 18, 26, der an einer jeweiligen Seite angeordnet ist, zu arretieren beziehungsweise freizugeben. Beispielsweise kann die Arretiervorrichtung 29a, die an der ersten Seite 16 angeordnet ist, den ersten Abschnitt 14 und den dritten Abschnitt 21 arretieren beziehungsweise freigeben. Die Arretiervorrichtung 29b, die an der zweiten Seite 20 angeordnet ist, kann den zweiten Abschnitt 18 und den fünften Abschnitt 26 arretieren beziehungsweise freigeben. Die Arretiervorrichtung 29, 29a, 29b weist ein Verschiebeelement 32 auf, das von einem Benutzer der Spülgutaufnahme 10' verschoben werden kann. In einer ersten Position 30 eines jeweiligen Verschiebeelements 32 arretiert die Arretiervorrichtung 29, 29a, 29b einen ersten Abschnitt 14, 18 und in einer zweiten Position 31 eines jeweiligen Verschiebeelements 32 arretiert die Arretiervorrichtung 29, 29a, 29b einen ersten 14, 18 und einen zweiten Abschnitt 21, 26 des Bodens 13. Hierfür ist an der jeweiligen Arretiervorrichtung 29, 29a, 29b und dem jeweiligen Abschnitt 14, 18, 21, 26 ein Rast- und Gegenrastelement angeordnet. Wird das Verschiebeelement 32 der Arretiervorrichtung 29, 29a, 29b in die erste Position 30 geschoben, kann der jeweilige Abschnitt 14, 18, 21, 26, der arretiert war, freigegeben werden. Wird das Verschiebeelement 32 in die zweite Position 31 geschoben, wird der nächste arretierte Abschnitt freigegen. Mittels einer Druckfeder kann das Verschiebeelement 32 und damit die Arretiervorrichtung 29, 29a, 29b in ihre Ausgangsposition zurück gedrückt werden.

Fig. 7 zeigt eine perspektivische schematische Ansicht einer Spülgutaufnahme 10" gemäß einer weiteren Ausführungsform. Bei der in der Fig. 7 gezeigten Spülgutaufnahme 10" können zusätzlich weitere Abschnitte des Bodens an einer dritten und vierten Seite 28, 33 des Rahmens 13 ausgeklappt werden. Das heißt, die Spülgutaufnahme 10" kann in Einschubrichtung E sowohl seitlich als auch vorne und hinten ausgeklappt werden.

Obwohl die vorliegende Erfindung anhand von Ausführungsbeispielen beschrieben wurde, ist sie vielfältig modifizierbar.

### Bezugszeichenliste

- 1: Haushaltsgeschirrspülmaschine
- 2: Korpus
- 3: Tür
- 4: Spülkammer
- 5: Boden
- 6: Decke
- 7: Rückwand
- 8: Seite
- 9: Seite
- 10: Spülgutaufnahme
- 10': Spülgutaufnahme
- 10": Spülgutaufnahme
- 11: Führungseinrichtung
- 12: Rahmen
- 13: Boden
- 14: Abschnitt
- 18: Abschnitt
- 21: Abschnitt
- 25: Abschnitt
- 26: Abschnitt
- 33: Abschnitt
- 34: Abschnitt
- 15: Gelenk
- 17: Gelenk
- 19: Gelenk
- 22: Gelenk
- 23: Gelenk
- 24: Gelenk
- 16: Seite
- 20: Seite
- 27: Seite
- 28: Seite
- 29: Arretiervorrichtung
- 29a: Arretiervorrichtung
- 29b: Arretiervorrichtung
- 30: Erste Position
- 31: Zweite Position
- 32: Verschiebeelement

- B: Breitenrichtung
- E: Einschubrichtung
- H: Höhenrichtung
- L: Länge
- S: Einschubebene

## Patentansprüche

1. Spülgutaufnahme (10, 10', 10") für eine Haushaltsgeschirrspülmaschine (1), mit einem Rahmen (12) und einem zur Vergrößerung eines Beladungsvolumens der Spülgutaufnahme (10, 10', 10") ausklappbaren Boden (13), wobei der Boden (13) zumindest einen ersten Abschnitt (14), der mittels zumindest eines ersten Gelenks (15) an einer ersten Seite (16) des Rahmens (12) angelenkt ist, und einen zweiten Abschnitt (18) aufweist, der mittels zumindest eines zweiten Gelenks (17) an dem ersten Abschnitt (14) angelenkt ist und mittels zumindest eines dritten Gelenks (19) an einer der ersten Seite (16) gegenüberliegenden zweiten Seite (20) des Rahmens (12) angelenkt ist, **dadurch gekennzeichnet, dass** zumindest einer der Abschnitte (18) dazu eingerichtet ist, seine Länge zwischen seinen jeweiligen Gelenken (17, 19) zu ändern.

2. Spülgutaufnahme (10, 10', 10") nach Anspruch 1, **dadurch gekennzeichnet, dass** der zumindest eine Abschnitt (18) zumindest zwei teleskopartig ineinander schiebbare Elemente (18a, 18b) aufweist.

3. Spülgutaufnahme (10, 10', 10") nach Anspruch 1 oder 2, **dadurch gekennzeichnet, dass** der Boden (13) zumindest zwischen einem ersten Zustand und einem zweiten Zustand mittels Verschwenken der Abschnitte (14, 18) überführbar ist, wobei der Boden (13) bei einer Verwendung der Spülgutaufnahme (10, 10', 10") in der Haushaltsgeschirrspülmaschine (1) in dem ersten Zustand parallel zu einer Einschubebene (S) ist, die durch eine Einschubrichtung (E) der Spülgutaufnahme (10, 10', 10") in die Haushaltsgeschirrspülmaschine (1) und einer Breitenrichtung (B) der Haushaltsgeschirrspülmaschine (1) aufgespannt ist, und wobei der Boden (13) bei einer Verwendung der Spülgutaufnahme (10, 10', 10") in der Haushaltsgeschirrspülmaschine (1) in dem zweiten Zustand zumindest abschnittsweise schräg zu der Einschubebene (S) ist.

4. Spülgutaufnahme (10, 10', 10") nach einem der Ansprüche 1 bis 3, **dadurch gekennzeichnet, dass** der Boden insgesamt fünf Abschnitte (14, 18, 21, 25, 26) aufweist, die jeweils mittels Gelenken (15, 17, 19, 22, 23, 24) aneinander angelenkt sind.

5. Spülgutaufnahme (10, 10', 10") nach Anspruch 4, **dadurch gekennzeichnet, dass** ein erster Abschnitt (14) der fünf Abschnitte (14, 18, 21, 25, 26) mittels eines ersten Gelenks (15) an der ersten Seite (16) der Spülgutaufnahme (10, 10', 10") angelenkt ist, ein zweiter Abschnitt (18) mittels eines zweiten Gelenks (19) an der zweiten Seite (20) der Spülgutaufnahme (10, 10', 10") angelenkt ist, ein dritter Abschnitt (21) mittels eines dritten Gelenks (17) an dem ersten Abschnitt (14) angelenkt ist, ein vierter Abschnitt (25) mittels eines vierten Gelenks (22) an dem dritten Abschnitt (21) angelenkt ist, und ein fünfter Abschnitt (26) mittels eines fünften Gelenks (23) an dem vierten Abschnitt (25) und mittels eines sechsten Gelenks (24) an dem zweiten Abschnitt (18) angelenkt ist.

6. Spülgutaufnahme (10, 10', 10") nach Anspruch 4 oder 5, **dadurch gekennzeichnet, dass** die Spülgutaufnahme (10, 10', 10") ferner in einen dritten Zustand überführbar ist, wobei der Boden (13) bei einer Verwendung der Spülgutaufnahme (10, 10', 10") in der Haushaltsgeschirrspülmaschine (1) in dem dritten Zustand zumindest abschnittsweise parallel zu der Einschubebene (S) ist und das Beladungsvolumen in dem dritten Zustand größer ist als das Beladungsvolumen in dem ersten und zweiten Zustand.

7. Spülgutaufnahme (10, 10', 10") nach Anspruch 6, **dadurch gekennzeichnet, dass** der Boden (13) in dem dritten Zustand über eine gesamte Projektionsfläche des Rahmens (12) auf die Einschubebene (S) parallel zu der Einschubebene (S) ist.

8. Spülgutaufnahme (10, 10', 10") nach einem der Ansprüche 1 bis 7, **gekennzeichnet durch** eine Arretiervorrichtung (29, 29a, 29b), die dazu eingerichtet ist, die Spülgutaufnahme (10, 10', 10") zumindest in dem ersten Zustand zu arretieren und/oder aus dem ersten Zustand in den zweiten und/oder dritten Zustand freizugeben.

9. Spülgutaufnahme (10, 10', 10") nach Anspruch 8, **dadurch gekennzeichnet, dass** die Arretiervorrichtung (29, 29a, 29b), um die Spülgutaufnahme (10, 10', 10") in dem ersten Zustand zu arretieren, zumindest einen Abschnitt (14, 18, 21, 25, 26) des Bodens (13) und/oder zumindest ein Gelenk (15, 17, 19, 22, 23, 24) arretiert.

10. Spülgutaufnahme (10, 10', 10") nach Anspruch 9, **dadurch gekennzeichnet, dass** die Arretiervorrichtung (29, 29a, 29b) ferner dazu eingerichtet ist, in einer ersten Position (30) einen ersten Abschnitt (14, 18) des Bodens (13) zu arretieren und in einer zweiten Position (31) den ersten und einen zweiten Abschnitt (14, 18, 21, 26) des Bodens (13) zu arretieren.

11. Spülgutaufnahme (10, 10', 10") nach einem der Ansprüche 8 bis 10, **dadurch gekennzeichnet, dass** die Arretiervorrichtung (29, 29a, 29b) zumindest zwei Teile (29a, 29b) aufweist, wobei der erste Teil (29a) der Arretiervorrichtung (29, 29a, 29b) an der ersten Seite (16) des Rahmens (12) angeordnet ist und dazu eingerichtet ist, einen an der ersten Seite (16) des Rahmens (12) angelenkten Abschnitt (14, 21) des Bodens (13) zu arretieren, und der zweite Teil (29b) der Arretiervorrichtung (29, 29a, 29b) an der zweiten Seite (20) des Rahmens (12) angeordnet ist und dazu eingerichtet ist, einen an der zweite Seite (20) des Rahmens (12) angelenkten Abschnitt (18, 26) des Bodens (12) zu arretieren.

12. Spülgutaufnahme (10, 10', 10") nach Anspruch 11, **dadurch gekennzeichnet, dass** die zwei Teile (29a, 29b) der Arretiervorrichtung (29) unabhängig voneinander einen Abschnitt (14, 18, 21, 26) des Bodens (13) arretieren.

13. Spülgutaufnahme (10, 10', 10") nach einem der Ansprüche 1 bis 12, **dadurch gekennzeichnet, dass** der Boden (13) zumindest zwei weitere Abschnitte (33, 34) aufweist, wobei einer der zumindest zwei weiteren Abschnitte (33) an einer dritten Seite (27) des Rahmens (12) mittels zumindest eines weiteren Gelenks angelenkt ist und ein zweiter Abschnitt (34) der zumindest zwei weiteren Abschnitte (33, 34) an einer vierten Seite (28) des Rahmens (12) mittels zumindest eines weiteren Gelenks angelenkt ist, wobei die dritte Seite (27) senkrecht zu der ersten Seite (16) ist und die vierte Seite (28) der dritten Seite (27) gegenüberliegt.

14. Spülgutaufnahme (10, 10', 10") nach einem der Ansprüche 1 bis 13, **dadurch gekennzeichnet, dass** sie als eine Besteckschublade ausgebildet ist.

15. Haushaltsgeschirrspülmaschine (1), mit zumindest einer Spülgutaufnahme (10, 10', 10") nach einem der Ansprüche 1 bis 14.

## Claims

1. Rack (10, 10', 10") for a domestic dishwasher (1) with a frame (12) and a base (13) that can be folded out to increase a loading volume of the rack (10, 10', 10"), the base (13) having at least one first portion (14), which is articulated to a first side (16) of the frame (12) by means of at least one first articulation (15), and a second portion (18), which is articulated to the first portion (14) by means of at least one second articulation (17) and is articulated to a second side (20) of the frame (12) opposite the first side (16) by means of at least one third articulation (19), **characterised in that** at least one of the portions (18) is designed to change its length between its respective articulations (17, 19).

2. Rack (10, 10', 10") according to claim 1, **characterised in that** the at least one portion (18) has at least two elements (18a, 18b) that can telescope into one another.

3. Rack (10, 10', 10") according to claim 1 or 2, **characterised in that** the base (13) can be transitioned at least between a first state and a second state by pivoting the portions (14, 18), the base (13) being parallel to an insertion plane (S), which is spanned by an insertion direction (E) of the rack (10, 10', 10") into the domestic dishwasher (1) and a widthwise direction (B) of the domestic dishwasher (1), when the rack (10, 10', 10") is used in the domestic dishwasher (1) in the first state, and the base (13) being at least partially at an angle to the insertion plane (S) when the rack (10, 10', 10") is used in the domestic dishwasher (1) in the second state.

4. Rack (10, 10', 10") according to one of claims 1 to 3, **characterised in that** the base has a total of five portions (14, 18, 21, 25, 26), which are articulated to one another by means of articulations (15, 17, 19, 22, 23, 24).

5. Rack (10, 10', 10") according to claim 4, **characterised in that** a first portion (14) of the five portions (14, 18, 21, 25, 26) is articulated to the first side (16) of the rack (10, 10', 10") by means of a first articulation (15), a second portion (18) is articulated to the second side (20) of the rack (10, 10', 10") by means of a second articulation (19), a third portion (21) is articulated to the first portion (14) by means of a third articulation (17), a fourth portion (25) is articulated to the third portion (21) by means of a fourth articulation (22) and a fifth portion (26) is articulated to the fourth portion (25) by means of a fifth articulation (23) and to the second portion (18) by means of a sixth articulation (24).

6. Rack (10, 10', 10") according to claim 4 or 5, **characterised in that** the rack (10, 10', 10") can also be transitioned to a third state, in which the base (13) is at least partially parallel to the insertion plane (S) when the rack (10, 10', 10") is used in the domestic dishwasher (1) in the third state, and the loading volume in the third state is greater than the loading volume in the first and second states.

7. Rack (10, 10', 10") according to claim 6, **characterised in that** the base (13) is parallel to the insertion plane (S) over an entire projected surface of the frame (12) onto the insertion plane (S) in the third state.

8. Rack (10, 10', 10") according to one of claims 1 to 7, **characterised by** a locking apparatus (29, 29a, 29b) which is designed to lock the rack (10, 10', 10") at least in the first state and/or to release it into the second and/or third state from the first state.

9. Rack (10, 10', 10") according to claim 8, **characterised in that** the locking apparatus (29, 29a, 29b) locks at least one portion (14, 18, 21, 25, 26) of the base (13) and/or at least one articulation (15, 17, 19, 22, 23, 24) to lock the rack (10, 10', 10") in the first state.

10. Rack (10, 10', 10") according to claim 9, **characterised in that** the locking apparatus (29, 29a, 29b) is also designed to lock a first portion (14, 18) of the base (13) in a first position (30) and to lock the first and a second portion (14, 18, 21, 26) of the base (13) in a second position (31).

11. Rack (10, 10', 10") according to one of claims 8 to 10, **characterised in that** the locking apparatus (29, 29a, 29b) has at least two parts (29a, 29b), the first part (29a) of the locking apparatus (29, 29a, 29b) being arranged on the first side (16) of the frame (12) and being designed to lock a portion (14, 21) of the base (13) articulated to the first side (16) of the frame (12) and the second part (29b) of the locking apparatus (29, 29a, 29b) being arranged on the second side (20) of the frame (12) and being designed to lock a portion (18, 26) of the base (12) articulated to the second side (20) of the frame (12).

12. Rack (10, 10', 10") according to claim 11, **characterised in that** the two parts (29a, 29b) of the locking apparatus (29) lock a portion (14, 18, 21, 26) of the base (13) independently of one another.

13. Rack (10, 10', 10") according to one of claims 1 to 12, **characterised in that** the base (13) has at least two further portions (33, 34), one of the at least two further portions (33) being articulated to a third side (27) of the frame (12) by means of at least one further articulation and a second portion (34) of the at least two further portions (33, 34) being articulated to a fourth side (28) of the frame (12) by means of at least one further articulation, the third side (27) being perpendicular to the first side (16) and the fourth side (28) being opposite the third side (27).

14. Rack (10, 10', 10") according to one of claims 1 to 13, **characterised in that** it is configured as a flatware drawer.

15. Domestic dishwasher (1), with at least one rack (10, 10', 10") according to one of claims 1 to 14.

## Revendications

1. Compartiment de rangement d'articles à laver (10, 10', 10") destiné à un lave-vaisselle ménager (1), avec un cadre (12) et un fond (13) rabattable pour augmenter le volume de chargement du compartiment de rangement d'articles à laver (10, 10', 10"), le fond (13) présentant au moins une première partie (14), qui est articulée par l'intermédiaire d'au moins une première articulation (15) sur un premier côté (16) du cadre (12), et une deuxième partie (18), qui est articulée par l'intermédiaire d'au moins une deuxième articulation (17) sur la première partie (14) et qui est articulée par l'intermédiaire d'au moins une troisième articulation (19) sur un deuxième côté (20) du cadre (12) opposé au premier côté (16), **caractérisé en ce que**
au moins une des parties (18) est configurée pour modifier sa longueur entre ses articulations (17, 19) respectives.

2. Compartiment de rangement d'articles à laver (10, 10', 10") selon la revendication 1, **caractérisé en ce que** la au moins une partie (18) présente au moins deux éléments (18a, 18b) coulissants l'un dans l'autre de manière télescopique.

3. Compartiment de rangement d'articles à laver (10, 10', 10") selon la revendication 1 ou 2, **caractérisé en ce que** le fond (13) est transformable au moins d'un premier état en un deuxième état par l'intermédiaire du déportement des parties (14, 18), le fond (13) étant, lors de l'utilisation du compartiment de rangement d'articles à laver (10, 10', 10") dans le lave-vaisselle ménager (1) dans le premier état parallèlement à un niveau d'insertion (S) qui est déployé par un sens d'insertion (E) du compartiment de rangement d'articles à laver (10, 10', 10") dans le lave-vaisselle ménager (1) et un sens de largeur (B) du lave-vaisselle ménager (1) et le fond (13) étant, lors de l'utilisation du compartiment de rangement d'articles à laver (10, 10', 10") dans le lave-vaisselle ménager (1) dans le deuxième état au moins partiellement en oblique par rapport au niveau d'insertion (S).

4. Compartiment de rangement d'articles à laver (10, 10', 10") selon l'une des revendications 1 à 3, **caractérisé en ce que** le fond présente en tout cinq parties (14, 18, 21, 25, 26) articulées les une aux autres chacune par l'intermédiaire d'articulations (15, 17, 19, 22, 23, 24).

5. Compartiment de rangement d'articles à laver (10, 10', 10") selon la revendication 4, **caractérisé en ce qu'**une première partie (14) des cinq parties (14, 18, 21, 25, 26) est articulée par l'intermédiaire d'une première articulation (15) au premier côté (16) du compartiment de rangement d'articles à laver (10, 10', 10"), une deuxième partie (18) est articulée par l'intermédiaire d'une deuxième articulation (19) sur le deuxième côté (20) du compartiment de rangement d'articles à laver (10, 10', 10"), une troisième partie (21) est articulée par l'intermédiaire d'une troisième articulation (17) à la première partie (14), une quatrième partie (25) est articulée par l'intermédiaire d'une quatrième articulation (22) à la troisième partie (21) et une cinquième partie (26) est articulée par l'intermédiaire d'une cinquième articulation (23) à la quatrième partie (25) et par l'intermédiaire d'une sixième articulation (24) à la deuxième partie (18).

6. Compartiment de rangement d'articles à laver (10, 10', 10") selon la revendication 4 ou 5, **caractérisé en ce que** le compartiment de rangement d'articles à laver (10, 10', 10") peut en outre être transformé dans un troisième état, le fond (13), en cas d'utilisation du compartiment de rangement d'articles à laver (10, 10', 10") dans le lave-vaisselle ménager (1) étant dans le troisième état, au moins partiellement parallèlement au niveau d'insertion (S) et le volume de chargement dans ce troisième état étant plus grand que le volume de chargement des premier et deuxième états.

7. Compartiment de rangement d'articles à laver (10, 10', 10") selon la revendication 6, **caractérisé en ce que** le fond (13) dans le troisième état se trouve sur toute une surface de projection du cadre (12) sur le niveau coulissant (S) parallèlement au niveau coulissant (S).

8. Compartiment de rangement d'articles à laver (10, 10', 10") selon l'une des revendications 1 à 7, **caractérisé par** un dispositif de butée (29, 29a, 29b) configuré pour faire buter le compartiment de rangement d'articles à laver (10, 10', 10") au moins dans le premier état et/ou de le libérer du premier état pour aller dans le deuxième et/ou troisième état.

9. Compartiment de rangement d'articles à laver (10, 10', 10") selon la revendication 8, **caractérisé en ce que** le dispositif de butée (29, 29a, 29b), destiné à faire buter le compartiment de rangement d'articles à laver (10, 10', 10") dans le premier état, fait buter au moins une partie (14, 18, 21, 25, 26) du fond (13) et/ou au moins une articulation (15, 17, 19, 22, 23, 24).

10. Compartiment de rangement d'articles à laver (10, 10', 10") selon la revendication 9, **caractérisé en ce que** le dispositif de butée (29, 29a, 29b) est en outre configuré, dans une première position (30) pour faire buter une première partie (14, 18) du fond (13) et, dans une deuxième position (31) pour faire buter la première et une deuxième partie (14, 18, 21, 26) du fond (13).

11. Compartiment de rangement d'articles à laver (10, 10', 10") selon l'une des revendications 8 à 10, **caractérisé en ce que** le dispositif de butée (29, 29a, 29b) présente au moins deux pièces (29a, 29b), la première pièce (29a) du dispositif de butée (29, 29a, 29b) étant disposée sur le premier côté (16) du cadre (12) et est configuré pour faire buter une partie (14, 21) du fond (13) articulée sur le premier côté (16) du cadre (12), et la deuxième pièce (29b) du dispositif de butée (29, 29a, 29b) étant disposée sur le deuxième côté (20) du cadre (12) et étant configurée pour faire buter une partie (18, 26) du fond (12) articulée sur le deuxième côté (20) du fond (12).

12. Compartiment de rangement d'articles à laver (10, 10', 10") selon la revendication 11, **caractérisé en ce que** les deux pièces (29a, 29b) du dispositif de butée (29) font buter une partie (14, 18, 21, 26) du fond (13) indépendamment l'une de l'autre.

13. Compartiment de rangement d'articles à laver (10, 10', 10") selon l'une des revendications 1 à 12, **caractérisé en ce que** le fond (13) présente au moins deux autres parties (33, 34), l'une des au moins deux autres parties (33) étant articulée sur un troisième côté (27) du cadre (12) par l'intermédiaire d'au moins une autre articulation et une deuxième partie (34) des au moins deux autres parties (33, 34) étant articulée sur un quatrième côté (28) du cadre (12) par l'intermédiaire d'au moins une autre articulation, le troisième côté (27) étant à la perpendiculaire du premier côté (16) et le quatrième côté (28) étant à l'opposé du troisième côté (27).

14. Compartiment de rangement d'articles à laver (10, 10', 10") selon l'une des revendications 1 à 13, **caractérisé en ce qu'**il est réalisé comme un tiroir à couverts.

15. Lave-vaisselle ménager (1) avec au moins un compartiment de rangement d'articles à laver (10, 10', 10") selon l'une des revendications 1 à 14.
